# EUROPÄISCHE PATENTSCHRIFT

(11) **EP 0 231 726 B1**
(45) Veröffentlichungstag und Bekanntmachung des Hinweises auf die Patenterteilung: **11.10.1989**
(21) Anmeldenummer: 86810590.9
(22) Anmeldetag: 15.12.1986
(51) Int. Cl.: D03D 49/12

(54) **Webmaschine**
Loom
Métier à tisser

(30) Priorität: 13.01.1986 CH 95/86
(43) Veröffentlichungstag der Anmeldung: 12.08.1987
(73) Patentinhaber: GEBRÜDER SULZER AKTIENGESELLSCHAFT, CH-8401 Winterthur (CH)
(72) Erfinder: Senn, Georg, CH-8630 Rüti (CH)

(56) Entgegenhaltungen:
- EP-A- 0 018 430
- EP-A- 0 109 472
- EP-A- 0 191 315
- CH-A- 480 473
- FR-A- 1 152 168
- US-A- 3 421 552

## Beschreibung

Die Erfindung betrifft eine Webmaschine mit einer Trag- und Verstellvorrichtung für die Webkettenführung, bestehend wenigstens aus einem Kettfadenspanner, der zumindest, einen zu den Kettfäden senkrecht angeordneten Spannbaum aufweist. Die Webkettenführung umfasst Umlenkelemente für Kettfäden oder den Kettfadenwächter. In der europäischen Anmeldung Nr. 0 109 472 ist eine solche Vorrichtung beschrieben, die auf mehreren innerhalb des Webmaschinengestells befindlichen Trägem abgestützt ist und mittels Verstellspindeln gegenüber den einzelnen Trägern vertikal verschoben werden kann. Bei der bekannten Vorrichtung besteht das Problem, dass jedes Verstellelement unabhängig vom anderen eingestellt werden muss, wodurch bei Bedienung durch wenig geschultes Personal Einstellfehler auftreten können. Bei falscher Einstellung kann die ganze Vorrichtung in sich verspannt werden, was ihrer Funktion und Lebensdauer abträglich ist. Ausserdem ist der Zeitaufwand für die Verstellung der gennanten Vorrichtung bei nötiger Abstimmung verschiedener Verstellelemente aufeinander beträchtlich, womit der Nutzeffekt der Webmaschine geschmälert wird.

Es ist Aufgabe der vorliegenden Erfindung, eine Trag- und Verstellvorrichtung der eingangs genannten Art zu schaffen, die möglichst rasch und einfach bedient werden kann und exakt einstellbar ist.

Die Erfindung ist dadurch gekennzeichnet, dass die gesamte Trag- und Verstellvorrichtung auf einem zum Spannbaum parallelen Tragelement, beispielsweise einem Tragrohr, montiert ist, das gegenüber dem Webmaschinenrahmen drehbar und fixierbar ist, und wobei am Tragelement mehrere Tragarme befestigt sind, die den Kettfadenspanner tragen. Zur Lageänderung der Trag- und Verstellvorrichtung relativ zur Webmaschine ist ein einziger Verstellmechanismus vorgesehen. Weitere Merkmale der Erfindung sind in den Unteransprüchen festgehalten.

Damit wird der Zeitaufwand beim Verstellvorgang im Gegensatz zu der bekannten Vorrichtung mit mehreren Verstellelementen wesentlich reduziert. Der Weber muss sich nur auf einen einzigen Verstellmechanismus konzentrieren und kann dadurch diese Arbeit rascher und mit grösserer Genauigkeit als an einer Webmaschine mit mehreren Verstellelementen durchführen.

Im folgenden wird die Erfindung anhand der Figuren im einzelnen beschrieben.
Fig 1 gibt in einem Teilschnitt quer durch eine Webmaschine einen Ueberblick über die Tragund Verstellvorrichtung mit darauf befestigten Einrichtungen zum Spannen bzw. Ueberwachen der Webkette,
Fig. 2a zeigt in grösserem Massstab Teile der Tragvorrichtung und die Einrichtung zum Ueberwachen der Webkette,
Fig. 2b enthält eine Seitenansicht der Anordnung in Fig. 2a,
Fig. 3 zeigt eine Zwischenabstützung für die Einrichtung zur Ueberwachung der Webkette auf der erwähnten Trag- und Verstellvorrichtung.

Die Trag- und Verstellvorrichtung 3 umfasst gemäss Fig. 1 ein Tragrohr 52, das mit Schrauben 511 mit mindestens einem Verstellflansch 61 verbunden ist, der mittels der Schrauben 612 am Webmaschinenrahmen 1 befestigt ist. Sofern das Tragrohr 52 steif genug gestaltet ist, kann es im übrigen frei drehbar im Webmaschinenrahmen 1 gelagert werden. Es kann aber auch beispielsweise in je einem Verstellflansch 61 an seinen beiden Enden beispielsweise an den Seitenwangen des Webmaschinenrahmens 1 befestigt sein. Die Langlöcher 611 im Verstellflansch 61 sind entsprechend dem Verstellbereich der ganzen Vorrichtung gestaltet. In bzw. an einem Verstellflansch 61 ist in einer Spindelmutter 63 eine Verstellspindel 62 eingeschraubt, die andererseits mittels der Spindelmutter 64 in Spindelflansch 65 sitzt. Die Gewinde auf der Verstellspindel 62 sind ebenso wie die der Spindelmuttern 63, 64 gegenläufig. Der Spindelflansch 65 ist nicht verstellbar am Webmaschinenrahmen 1 befestigt.

Auf dem Tragrohr 52 sind über die Breite der Webmaschine verteilt mehrere Tragarme 51, 51' mit Klemmschrauben 512 gemäss den Darstellungen in Fig. 2a, 2b befestigt. Auf den Tragarmen sind Kragträger 4, 4' montiert, auf deren Enden der Kettfadenspanner 2 sitzt. Er besteht aus einem Umlenkbaum 22 und einem auf mehreren Hebeln 25 abgestützten Spannbaum 21. Die Hebel 25 werden durch Federn 26 um ihre Drehpunkte in dem durchlaufenden Tragbaum 24 über den Spannbaum 21 gegen die resultierende Kraft von den Kettfäden 31 gedrückt. Auf den Kragträgern 4, 4' könnte aber auch eine andere Webkettenspannvorrichtung befestigt werden.

Mit dem Verstellmechanismus 6 wird zunächst der Webkettspanner 2 gemäss Pfeilen 2' oder 2" in einer Drehung um die Achse des Tragrohres 52 verstellt. Zur individuellen Einstellung der Kettfäden 3 ist aber auch eine unabhängige Einstellmöglichkeit für den Kettfadenwächter 7 nötig. Es kann ein handelsüblicher Kettfadenwächter 7 verwendet werden, der auf mindestens zwei Tragvorrichtungen 77 sitzt, die höhenverstellbar an Tragarmen 51 angeschraubt sind. Auf einer Seite eines Tragarmes 51 ist ein Haken 773 befestigt, auf dem sich die Tragvorrichtung 77 über eine Verstellspindel 774 abstützt. Der Kettfadenwächter 7 wird mit mindestens zwei Klemmstücken 771 auf Schienen 770 festgeschraubt. Wenn die Klemmschrauben 775 nicht angezogen sind, kann der Kettfadenwächter 7 entlang der Schienen 770 dank der Gleitstücke 772 leicht verschoben werden. Der Kettfadenwächter 7 ist um Achsen 76 drehbar, die in den Supporten 74 stecken. Die Supporte sind mit Rohren 73 verbunden und tragen die Schienenhalter 75 für die Kontaktschienen 72, welche mit Lamellen 71 einen elektrischen Schaltkreis schliessen, wenn Kettfäden 31 reissen. Die Rohre 73 tragen auch mehrere über die Webbreite verteilte Schienenhalter 75' über Supporte 74'. An mindestens einem Support 74' ist ein Spindelhalter 781 angeschraubt, in welchem eine Verstellspindel 78 drehbar ist, die sich über Gleitsteine 782 auf einem Kragträger 4' abstützt. Durch Verdrehen der Verstellspindel 78 wird der Kettfadenwächter 7 um die Achse 76 geschwenkt.

Durch die beschriebenen Einstelmöglichkeiten kann der Kettfadenwächter 7 an eine beliebige Lage der Kettfäden 31 angepasst werden.

Auf dem Tragrohr 52 können noch andere Einrichtungen gelagert werden, z. B., Schaftführungen oder Drehereinrichtungen.

Ein Verstellflansch 61 kann zusammen mit einem Tragarm 51 auch als ein zusammenhängendes Teil ausgeführt sein.

Für eine genaue Einstellung der Trag- und Verstellvorrichtung ist es zweckmässig, an einer Maschinenwange oder an einem Verstellflansch eine Einstellskala anzubringen.

## Patentansprüche

1. Webmaschine mit einer Trag- und Verstellvorrichtung für die Webkettenführung, bestehend wenigstens aus einem Kettfadenspanner (2), der zumindest einen zu den Kettfäden senkrecht angeordneten Spannbaum (21) aufweist, dadurch gekennzeichnet, dass die gesamte Trag- und Verstellvorrichtung (3) auf einem zum Spannbaum (21) parallelen Tragelement (52), beispielsweise einem Tragrohr, montiert ist, das gegenüber dem Webmaschinenrahmen (1) drehbar und fixierbar ist, und wobei am Tragelement (52) mehrere Tragarme (51, 51') befestigt sind, die den Kettfadenspanner (2) tragen.

2. Webmaschine nach Anspruch 1, dadurch gekennzeichnet, dass ein einziger Verstellmechanismus (6) zur Lageänderung der Trag- und Verstellvorrichtung (3) relativ zur Webmaschine vorgesehen ist.

3. Webmaschine nach Anspruche 2, dadurch gekennzeichnet, dass der Verstellmechanismus eine Verstellspindel (62) und einen Verstellflansch (61) enthält, der am Webmaschinenrahmen (1) befestigt ist und drehfest mit dem Tragrohr (52) verbunden ist.

4. Webmaschine nach Anspruch 1, dadurch gekennzeichnet, dass an den Tragarmen (51, 52') Kragträger (4, 4') befestigt sind, die den Kettfadenspanner (2) tragen.

5. Webmaschine nach den Ansprüchen 3 und 4, dadurch gekennzeichnet, dass der Verstellflansch (61) und ein Tragarm (51) einstückig ausgeführt sind.

6. Webmaschine nach Anspruch 4, dadurch gekennzeichnet, dass an zwei Tragarmen (51) ein Kettfadenwächter (7) höhenverstellbar gelagert ist, der mittels mindestens einer Spindel (78), die sich auf einen Kragträger (4') abstützt, um eine Achse (76) schwenkbar ist.

## Claims

1. A loom having a support and adjusting device for the warp guide, the device comprising at least one warp yam tensioner (2) having at least one whip roll (21) disposed perpendicularly to the warp yams, characterised in that the complete support and adjusting device (3) is disposed on a support element (52), such as a support tube, which is parallel to the whip roll (21) and which is rotatable and securable relatively to the loom frame (1), a number of support arms (51, 51') being secured to the support element (52) and supporting the whip roll (2).

2. A loom according to claim 1, characterised in that a single adjusting mechanism (6) is provided to alter the position of the support and adjusting device (3) relatively to the loom.

3. A loom according to claim 2, characterised in that the adjusting mechanism comprises an adjusting spindle (62) and an adjusting flange (61), the latter being secured to the loom frame and corotating with the support tube (52).

4. A loom according to claim 1, characterised in that cantilever supports (4, 4') are secured to the support arms (51, 52') and support the whip roll (2)..

5. A loom according to claims 3 and 4, characterised in that the adjusting flange (61) and one support arm (51) are unitary.

6. A loom according to claim 4, characterised in that a warp yarn monitor (7) is mounted on two support arms (51) for vertical movement and is pivotable around a pivot (76) by means of at least one spindle (78) which bears on a cantilever support (4').

## Revendications

1. Métier à tisser équipé d'un dispositif de support et de réglage du système de guidage de la chaîne, consistant en au moins un bande-fils de chaîne (2) qui présente au moins un arbre tendeur (21) disposé perpendiculairement aux fils de chaîne, caractérisé par le fait que tout le dispositif (3) de support et de réglage est monté sur un élément de support (52), par exemple un tube de support, qui est parallèle à l'arbre tendeur (21), et peut être animé d'une rotation et verrouillé à demeure par rapport au châssis (1) du métier à tisser, plusieurs bras de support (51, 51'), portant le bande-fils de chaîne (2), étant fixés à l'élément de support (52).

2. Métier à tisser selon la revendication 1, caractérisé par le fait qu'un seul et unique mécanisme de réglage (6) est prévu pour modifier la position du dispositif (3) de support et de réglage par rapport à ce métier à tisser.

3. Métier à tisser selon la revendication 2, caractérisé par le fait que le mécanisme de réglage comprend une broche de réglage (62) et une bride de réglage (61) qui est fixée au châssis (1) du métier à tisser et est reliée au tube de support (52) avec assujettissement en rotation.

4. Métier à tisser selon la revendication 1, caractérisé par le fait que des poutrelles en porte-à-faux (4, 4'), fixées aux bras de support (51, 51'), portent le bande-fils de chaîne (2).

5. Métier à tisser selon les revendications 3 et 4, caractérisé par le fait que la bride de réglage (61) et un bras de support (51) sont réalisés d'un seul tenant.

6. Métier à tisser selon la revendication 4, caractérisé par le fait qu'un casse-fils de chaîne (7), monté réglable en hauteur sur deux bras de support (51), peut être animé d'un pivotement autour d'un axe (76), au moyen d'au moins une broche (78) qui prend appui sur une poutrelle en porte-à-faux (4').
